# FASCICULE DE BREVET EUROPEEN

(11) **EP 0 688 921 B1**
(45) Date de publication et mention de la délivrance du brevet: **10.05.2000**
(21) Numéro de dépôt: 94500112.1
(22) Date de dépôt: 23.06.1994
(51) Int. Cl.: E04F 15/22

(54) **Module perfectionné pour la formation de dallages**
Modul zur Herstellung von Plattenbelägen
Module for the making of pavements

(43) Date de publication de la demande: 27.12.1995
(73) Titulaire: Risques Bonet, Emilio, E-08022 Barcelona (ES)
(72) Inventeur: Risques Bonet, Emilio, E-08022 Barcelona (ES)
(74) Mandataire: Körner, Ekkehard, Dipl.-Ing.

(56) Documents cités:
- EP-A- 0 101 776
- EP-A- 0 381 315
- CH-A- 643 627
- DE-U- 9 318 517

## Description

La présente invention se réfère à un module perfectionne pour la formation de dallages, conformèrent au préambule de la revendication 1. Un tel module est connu, par exemple du document EP-A-0 101 776.

Le document précité montre un module pour la formation de dallages de sécurité, comprenant un corps rigide de béton surmonté d'une plaque de caoutchouc fixée au corps de béton par un rebord, qui s'étend jusqu'au milieu de l'épaisseur du corps de béton et est fixé là dans plusieurs alésages formés dans le corps de béton. La plaque de caoutchouc a une face apparente lisse et une face opposée qui est dotée de plusieurs pièces de distance élastiques intégralement réunies avec la plaque et qui s'appuient sur la surface supérieure du corps de béton. Pour former un dallage, les modules sont disposés sur un sol en continu sans ancrage mutuel.

Sur les bords de la plaque sont prévus des moyens, obtenus dans l'opération-même de moulage, qui permettent l'association de multiples modules pour former des surfaces de dallage directement applicables sur une surface de contact, telle qu'un sol.

L'objet de la présente invention est de permettre la formation de surfaces de dimensions variables pouvant servir au dallage de planchers et de sols, de façon rapide et par simple connexion juxtaposée des modules, lesquels resteront adhérés au sol en raison de la structure alvéolaire particulière de leur face inférieure.

L'invention est caractérisée en ce que la face opposée présente une multitude de nervures en relief qui se croisent orthogonalement en formant des alvéoles carrées en vue de favoriser l'adhérence du module sur la surface de contact, et en ce que la plaque comprend, sur ses côtés, des nervures de section en "U" qui, sur deux côtés adjacents, présentent leur ouverture dans le même sens, tandis que sur les deux autres côtés adjacents, l'ouverture est tournée dans le sens contraire, pour assurer, entre des nervures de chaque type, un assemblage à rainure et languette qui permet l'union juxtaposée de divers modules placés dans le même plan pour former des superficies de dallage de dimensions variables.

Afin de faciliter l'explication, nous avons joint à cette description des planches de dessin sur lesquelles a été représenté un cas de réalisation donné à titre d'exemple. Sur les dessins:
La figure 1 est une vue en plan de la face envers du module. Les figures 2 et 3 correspondent chacune à des détails en coupe vus en II-II et III-III.
La figure 4 est une vue en plan d'une portion de surface de dallage formée par trois modules.
La figure 5 est un détail de l'assemblage de modules, vue au niveau de la section IV-IV.

Si nous nous reportons aux figures, on y voit un module destiné à la formation de dallages, constitué par une pièce de matériau moulé, désignée en général par -1-, pourvue d'une face lisse -2- et d'une face opposée comprenant des nervures -3- qui se croisent perpendiculairement en formant des cellules ou alvéoles carrées -4- qui favorisent l'adhérence du module au sol ou au plancher qu'il s'agit de recouvrir.

La face lisse -2- présente, sur deux côtés adjacents, une nervure -5-, de section en "U", tandis que la face opposée, alvéolaire, présente, également sur deux côtés adjacents, opposés aux précédents, des nervures -6-, elles aussi de section en "U". Cette disposition permet l'emboîtement des nervures -5- et -6-, afin de former des assemblages entre modules -1-, tels qu'on les voit sur les figures 4 et 5, pour obtenir les surfaces de dallage.

Les opérations de montage et de démontage de ces dallages sont facilitées du fait de l'élasticité des modules qui les composent.

## Revendications

1. Module (1) pour la formation de dallages,
comprenant une plaque carrée d'épaisseur uniforme, dotée d'une face apparente (2), ou endroit, et d'une face opposée, ou envers, destinée à entrer en contact avec une surface de contact, ladite plaque étant constituée d'une seule pièce de matériau moulé en caoutchouc ou matériau élastomère approprié et ladite face apparente (2) étant lisse,
caractérisée en ce que
ladite face opposée présente une multitude de nervures (3) en relief qui se croisent orthogonalement en formant des alvéoles carrées (4) en vue de favoriser l'adhérence du module sur ladite surface de contact,
et en ce que
ladite plaque comprend, sur ses côtés, des nervures (5,6) de section en "U" qui, sur deux côtés adjacents, présentent leur ouverture dans le même sens, tandis que sur les deux autres côtés adjacents, l'ouverture est tournée dans le sens contraire, pour assurer, entre deux nervures de chaque type, un assemblage à rainure et languette qui permet l'union juxtaposée de divers modules (1) placés dans le même plan pour former des superficies de dallage de dimensions variables.

## Claims

1. A module (1) for forming plate linings, including a square plate of uniform thickness, having a visible or front side and an opposite or rear side determined for resting on a resting face, wherein the plate is made of one single piece of material cast of caoutchouc or a suitable elastomer material, and wherein the visible face is smooth,
**characterized in that**
the opposite side comprises a plurality of ribs (3) in a relief, said ribs intersecting one another orthogonally and thereby forming square cell (4) to favor adhesion of the module at the resting face,
and that
the plate comprises, at it sides, ribs (5, 6) of a U-shaped cross section, with the openings at two adjacent sides pointing to the same direction, whereas at the two other sides the openings point in the opposite direction to enable a tongue-in-groove assembly between two ribs of each type, which allows a side-by-side arrangement of different modules (1) arranged on the same plane to form plate lining faces of variable dimensions.

## Patentansprüche

1. Modul (1) zur Herstellung von Plattenbelägen, enthaltend eine quadratische Platte gleichmäßiger Dicke, die eine Sicht- oder Vorderseite und eine entgegengesetzte oder Rückseite hat, die zur Auflage auf einer Auflagefläche bestimmt ist, wobei die Platte aus einem einzigen Materialstück besteht, das aus Kautschuk oder geeignetem Elastomermaterial gegossen ist, und die Sichtfläche glatt ist,
**dadurch gekennzeichnet,**
daß die entgegengesetzte Seite mehrere Rippen (3) in Relief aufweist, die sich einander orthogonal kreuzen und dabei quadratische Zellen (4) bilden, um das Haften des Moduls an der Auflagefläche zu begünstigen,
und daß
die Platte an ihren Rändern im Querschnitt U-förmige Rippen (5, 6) aufweist, von denen an zwei benachbarten Rändern die Öffnungen in dieselbe Richtung weisen, während an den beiden anderen Rändern die Öffnungen in die entgegengesetzte Richtung weisen, um zwischen zwei Rippen jeden Typs eine Montage Zunge-in-Rille zu ermöglichen, die eine Nebeneinander-Vereinigung verschiedener Module (1) erlaubt, die in derselben Ebene angeordnet sind, um Plattenbelagsflächen variabler Abmessungen zu bilden.
